# FASCICULE DE BREVET EUROPEEN

(11) **EP 2 527 781 B1**
(45) Date de publication et mention de la délivrance du brevet: **19.02.2014**
(21) Numéro de dépôt: 12290162.2
(22) Date de dépôt: 15.05.2012
(51) Int. Cl.: F42B 10/46, F42B 10/52, F42B 12/08, F42B 12/76

(54) **Elément de jonction pour un corps en matériau composite d'un projectile militaire de perforation**
Verbindungselement für einen Körper aus Verbundmaterial eines militärischen Perforationsprojektils
Joining element for a body made of a composite material of a military penetrating projectile

(30) Priorité: 24.05.2011 FR 1101605
(43) Date de publication de la demande: 28.11.2012
(73) Titulaire: MBDA France, 75016 Paris (FR)
(72) Inventeur: Blin, Michel, 18000 Bourges (FR); Chevalier, Germain, 75011 Paris (FR)
(74) Mandataire: Hauer, Bernard

(56) Documents cités:
- FR-A- 1 292 383
- FR-A1- 2 691 571
- JP-A- 59 159 414
- US-A- 5 567 908
- US-A1- 2004 082 394

## Description

La présente invention concerne un élément de jonction pour relier un élément (de préférence un nez métallique) d'un projectile militaire de perforation à un corps cylindrique en matériau composite dudit projectile, ainsi qu'un nez métallique et un projectile munis d'un tel élément de jonction.

La présente invention s'applique à un projectile militaire de perforation, pouvant notamment équiper un missile, qui est pourvu d'un corps cylindrique en matériau composite, rempli d'un explosif, et d'un nez qui est agencé à l'avant dudit corps.

On sait que pour améliorer le rapport entre la masse d'explosif et la masse totale d'un tel projectile militaire de perforation, on cherche de plus en plus à remplacer l'acier usuel de la structure du projectile par des matériaux composites bien plus légers, en particulier au niveau du corps cylindrique. Toutefois, l'utilisation d'acier reste nécessaire, notamment à l'avant du projectile, pour assurer une tenue aux éraflures lors d'un impact sur une cible, en particulier une cible en béton. De plus, l'emploi d'acier permet de mettre en oeuvre un usinage aisé du nez du projectile.

Une telle réalisation mixte (acier/matériau composite) qui apparaît très avantageuse nécessite, toutefois, pour être complètement efficace que des caractéristiques particulières soient présentes au niveau de la jonction entre le matériau composite du corps du projectile et l'acier du nez dudit projectile. En effet, cette jonction doit, tout d'abord, être suffisamment robuste pour éviter une séparation des parties en acier et en matériau composite lors de l'impact. En outre, cette jonction doit également aider le matériau composite à tenir les contraintes de perforation susceptibles d'être rencontrées. En effet, notamment lors de la perforation de cibles très épaisses en béton, le projectile militaire de perforation subit des contraintes très importantes. Il peut notamment avoir à subir une décélération de l'ordre de 10000g lors d'un impact.

Plus particulièrement, lorsqu'un projectile militaire de perforation arrive sur une cible avec un angle d'impact non nul, trois phénomènes principaux contribuent à l'apparition de contraintes dans le corps du projectile :
- une compression axiale due au choc sur la cible ;
- une flexion du corps, en présence d'un angle d'impact ; et
- un mouvement de l'explosif à l'intérieur du corps, qui exerce une force radiale sur le corps du projectile.

Par ailleurs, on connaît par le brevet US-5 567 908, un projectile militaire comprenant un corps cylindrique rempli d'explosif et un nez métallique, qui sont liés ensemble. La zone de liaison présente une butée annulaire et un prolongement longitudinal permettant un contact latéral.

La présente invention a pour objet un élément de jonction pour relier un élément (de préférence un nez métallique) d'un projectile militaire de perforation à un corps (de préférence un corps cylindrique) en matériau composite dudit projectile, dont la conception permet de remédier aux inconvénients précités et notamment de supporter les contraintes indiquées ci-dessus.

A cet effet, ledit élément de jonction est remarquable, selon l'invention, en ce que sa partie arrière, destinée à être reliée audit corps en matériau composite, comporte au moins :
- une butée de forme annulaire, centrée par rapport à son axe longitudinal, qui est destinée à venir au contact du bord avant dudit corps (de préférence cylindrique) ; et
- un prolongement longitudinal vers l'arrière, qui est défini à partir de ladite butée, qui comprend une face de contact, et qui présente une forme et un diamètre adaptés audit corps de manière à pouvoir venir, avec sa face de contact, latéralement au contact d'une surface périphérique de ce dernier.

Dans le cadre de la présente invention, le corps en matériau composite est de préférence, mais non exclusivement, de forme cylindrique. Dans la description suivante, on fait généralement référence (de façon non limitative) audit mode de réalisation préféré de forme cylindrique.

Ainsi, grâce aux caractéristiques précitées dudit élément de jonction qui est réalisé en métal, de préférence en acier ou en tout autre matériau dense et résiliant (présentant une bonne tenue à l'impact), on améliore la tenue mécanique du projectile. En effet :
- le contact ou appui latéral important obtenu par le prolongement longitudinal sur une surface périphérique (interne ou externe) du corps permet de supporter les effets hydrodynamiques de l'explosif, ainsi que les efforts de flexion lors d'une perforation ; et
- la butée (en combinaison avec le prolongement longitudinal) permet de transmettre la compression axiale (due au choc sur la cible) audit corps qui est en mesure de supporter une telle compression.

Ainsi, grâce à l'invention, le matériau composite travaille presque uniquement en compression axiale (c'est-à-dire dans le domaine où il est le plus performant), alors que l'élément de jonction compense les contraintes radiales (dues au mouvement de l'explosif à l'intérieur du projectile), ainsi qu'une grande partie des efforts de flexion du projectile dans son ensemble lors d'un impact sur une cible avec une incidence.

Le matériau composite travaillant ainsi pratiquement que sous sollicitation là où il est le plus robuste, il est possible d'optimiser ses caractéristiques (épaisseur, encombrement, masse,...), notamment pour rechercher un gain de masse. Un tel gain de masse obtenu grâce à l'invention peut être remplacée par de l'explosif supplémentaire ou plus dense. Ainsi, la performance du projectile militaire de perforation dans son ensemble peut être améliorée en utilisant l'élément de jonction conforme à l'invention.

En plus de sa participation à la tenue mécanique du corps du projectile, le prolongement longitudinal de l'élément de jonction fournit une surface de contact importante, qui est suffisante pour permettre un collage entre le corps en matériau composite et l'élément de jonction (en métal, de préférence en acier). En utilisant un collage pour la solidarisation de ces pièces, il n'est pas nécessaire de réaliser un usinage ou un perçage au niveau du matériau composite comme par exemple pour une fixation à vis. Les fibres composant le matériau composite (et assurant l'essentiel de la tenue mécanique du matériau composite) ne sont donc pas endommagées ou coupées. Les propriétés mécaniques du matériau composite ne sont donc pas détériorées par la fixation. En outre, la colle utilisée peut être choisie en fonction des conditions environnementales d'emploi du projectile, ce qui permet d'améliorer la fixation.

Dans un premier mode de réalisation, ledit prolongement longitudinal vers l'arrière, présente un diamètre adapté audit corps cylindrique de manière à pouvoir venir latéralement au contact d'une face radialement externe de ce dernier. Dans ce mode de réalisation, le prolongement longitudinal de l'élément de jonction entoure donc la partie avant du corps cylindrique et est collé par sa face radialement interne sur la face radialement externe de ce dernier.

Dans une variante de réalisation particulière, la face de contact dudit prolongement longitudinal, destinée à venir au contact du corps cylindrique, est pourvue d'au moins une rigole formant un logement, de préférence de forme annulaire, qui est susceptible de recevoir de la colle. Cette rigole est dimensionnée de manière à pouvoir recevoir une quantité suffisante de colle pour engendrer une fixation appropriée.

Dans ce premier mode de réalisation, ladite butée présente au moins une surface de contact, et de préférence une pluralité de surfaces de contact qui se succèdent dans la direction radiale (directement ou via une face de contact latérale). Dans le cadre de l'invention, une telle surface de contact peut :
- soit être située dans un plan qui est radial par rapport audit axe longitudinal ;
- soit présenter une forme conique qui, vers l'arrière, s'étend vers l'extérieur.

Dans le cadre de la présente invention, toute combinaison possible de ces différentes surfaces de contact est envisageable. Ceci permet de réaliser un contact avantageux entre la butée et la face avant du corps cylindrique, notamment pour transmettre efficacement audit corps cylindrique les forces générant la compression axiale.

Par ailleurs, dans un second mode de réalisation, ledit prolongement longitudinal vers l'arrière, présente un diamètre adapté audit corps cylindrique de manière à pouvoir venir latéralement au contact d'une face radialement interne de ce dernier. Dans ce mode de réalisation, le prolongement longitudinal de l'élément de jonction pénètre donc dans la partie avant du corps cylindrique et est collé par sa face radialement externe sur la face radialement interne de ce dernier.

De préférence, dans ce second mode de réalisation, l'élément de jonction comporte, de plus, une lèvre annulaire reliée au bord externe de la butée et agencée de manière à pouvoir venir latéralement au contact d'une face radialement externe du bord avant dudit corps cylindrique. Cette lèvre annulaire permet ainsi de retenir le matériau composite lors d'un impact et d'empêcher un délaminage à son extrémité, lors d'un écrasement contre une structure plus rigide (l'acier du nez). Avantageusement, cette lèvre est agencée longitudinalement de façon opposée audit prolongement longitudinal de manière à former, avec ladite butée et ledit prolongement, un logement pour la partie avant du corps en matériau cylindrique, permettant un triple contact entre l'élément de jonction et ladite partie avant.

Par ailleurs, dans une première variante de réalisation, ledit élément de jonction représente un élément indépendant qui est utilisé comme élément intermédiaire de jonction entre le nez métallique et le corps cylindrique d'un projectile. Pour ce faire, ledit élément de jonction comporte, avantageusement, au niveau de sa partie avant des moyens de liaison permettant de le relier, par exemple par vissage, à un nez métallique d'un projectile militaire de perforation.

En outre, dans une seconde variante de réalisation, ledit élément de jonction correspond à la partie arrière d'un nez métallique d'un projectile militaire de perforation. Dans cette variante de réalisation, l'élément de jonction est donc une partie intégrante du nez métallique qui est destiné à être monté sur le corps cylindrique du projectile.

L'élément de jonction conforme à l'invention, qui contribue donc au maintien du matériau composite et qui joue un rôle prépondérant dans la tenue mécanique au choc de l'ensemble du projectile, présente également les avantages suivants :
- il est adapté à tout type de matériau composite ; et
- il permet une utilisation optimisée du matériau composite (en travaillant essentiellement en tenue axiale) et il rend plus simple la fabrication du corps en matériau composite. En effet, la partie en matériau composite peut être réalisée à partir d'une géométrie simplifiée, par exemple sous forme d'un tube (cylindre).

La présente invention concerne également un projectile militaire de perforation, pouvant notamment équiper un missile, pourvu notamment d'un corps (cylindrique) en matériau composite, qui est rempli d'un explosif ou autre, et d'un nez qui est agencé à l'avant dudit corps cylindrique.

Selon l'invention, ledit projectile est remarquable en ce qu'il comprend un élément de jonction tel que celui précité, qui est agencé de manière à relier ledit nez audit corps cylindrique en matériau composite.

Dans un mode de réalisation particulier, les parois, métalliques et composites, radialement successives dudit projectile au niveau de la jonction, sont telles que leurs rigidités à la pression sont croissantes, radialement vers l'extérieur depuis l'axe, de sorte que chacune d'elles est plaquée latéralement contre celle qui lui est extérieure.

Dans la description précédente, qui est relative à la mise en oeuvre préférée de l'invention, l'élément de jonction est destiné à relier un nez métallique à un corps en matériau composite sur un projectile. Toutefois, dans le cadre de la présente invention, l'élément de jonction peut également être utilisé pour relier un autre élément, par exemple des moyens de fermeture arrière, au corps en matériau composite.
Les figures du dessin annexé feront bien comprendre comment l'invention peut être réalisée. Sur ces figures, des références identiques désignent des éléments semblables.
La figure 1 est une vue schématique d'un projectile militaire de perforation muni d'un élément de jonction conforme à un premier mode de réalisation de l'invention.
La figure 2 est une vue agrandie d'une partie de la figure 1, illustrant la jonction.
La figure 3 est une vue en perspective d'un élément de jonction conforme au premier mode de réalisation de l'invention.
Les figures 4 et 5 sont des vues semblables à celle de la figure 2, qui illustrent respectivement des variantes de réalisation différentes des surfaces de contact.
Les figures 6 à 8 sont des vues semblables respectivement à celles des figures 1 à 3 d'un projectile militaire de perforation muni d'un élément de jonction, conformément à un second mode de réalisation de l'invention.

L'élément de jonction 1 conforme à l'invention et représenté schématiquement, dans un premier mode de réalisation sur les figures 1 à 5 et dans un second mode de réalisation sur les figures 6 à 8, a pour objet de relier un nez métallique 2 d'un projectile militaire de perforation 3 à un corps 4 en matériau composite dudit projectile 3. Dans la description ci-après, le corps 4 présente une forme cylindrique préférée (mais qui n'est pas exclusive). Comme représenté schématiquement sur les figures 1 et 6, ce projectile militaire de perforation 3, pouvant notamment équiper un missile, est pourvu de façon usuelle, en plus notamment dudit corps cylindrique 4 et dudit nez 2 qui est agencé à l'avant 5 dudit corps cylindrique 4, d'un explosif usuel 6 (ou un autre matériau) qui remplit l'espace 7 prévu à l'intérieur dudit corps cylindrique 4 et de moyens de fermeture usuels 8 dudit espace interne 7, prévus à l'arrière 9 dudit corps cylindrique 4. Ledit élément de jonction 1 présente un axe longitudinal 10 qui, dans la position assemblée (représentée par exemple sur les figures 2 et 7), est confondu avec l'axe longitudinal 11 du corps cylindrique 4 (et donc du projectile 3).

Selon l'invention, la partie arrière 12 dudit élément de jonction 1, destinée à être liée à l'avant 5 dudit corps cylindrique 4 en matériau composite, comporte au moins :
- une butée 13, 23 de forme annulaire, qui est centrée par rapport à l'axe longitudinal 10, et qui est destinée à venir au contact du bord avant 14, 24 dudit corps cylindrique 4. On entend par forme annulaire une courbe fermée, de préférence circulaire, mais non exclusivement ; et
- un prolongement longitudinal 15, 25 qui est prolongé vers l'arrière de l'élément de jonction 1, qui est défini à partir de ladite butée 13, 23 qui comprend une face de contact 16, 26 et qui présente une forme cylindrique, ainsi qu'un diamètre adapté au diamètre dudit corps cylindrique 4 de manière à pouvoir venir, avec sa face de contact 16, 26 latéralement au contact d'une surface périphérique 17, 27 de ce dernier. De préférence, ce prolongement longitudinal 15, 25 présente une longueur qui dépend du niveau de pression exercé par l'explosif et du niveau de flexion attendu à l'impact.

Dans la description suivante, les notions « avant » et « arrière » d'une pièce sont définies par rapport à la position avant et arrière sur le projectile 3 lors d'un déplacement vers l'avant (illustré par une flèche V sur les figures 1 et 6) de ce dernier.

Ainsi :
- le contact ou appui latéral important obtenu par le prolongement longitudinal 15, 25 (via sa face de contact 16, 26) sur une surface périphérique 17, 27 du corps cylindrique 4 permet notamment de supporter les effets hydrodynamiques de l'explosif 6, ainsi que les efforts de flexion lors d'une perforation. En effet, les contraintes radiales (dues au mouvement de l'explosif 6 à l'intérieur du projectile 3), ainsi qu'une grande partie des efforts de flexion du projectile 3 dans son ensemble lors d'un impact (figure 1) sur une cible 20 avec une incidence α (par rapport à une normale 21 au plan de la cible 20) sont supportés par l'élément de jonction 1 et le nez 2 ; et
- la butée 13, 23 (en combinaison avec le maintien engendré par le prolongement longitudinal 15, 25) permet de transmettre la compression axiale due au choc sur la cible 20, audit corps cylindrique 4 qui, de par ses caractéristiques propres, est en mesure de supporter une telle compression.

Les caractéristiques précédentes dudit élément de jonction 1 qui est réalisé en métal, de préférence en acier ou en tout autre matériau dense et résiliant (présentant une bonne tenue à l'impact), permettent d'améliorer la tenue mécanique du projectile 3.

Grâce à ces caractéristiques dudit élément de jonction 1, le matériau composite du corps 4 travaille presque uniquement en compression axiale (c'est-à-dire dans le domaine où il est le plus performant), alors que l'élément de jonction 1 et le nez 2 compensent les contraintes radiales (dues au mouvement de l'explosif 6 à l'intérieur du projectile 3), ainsi qu'une grande partie des efforts de flexion du projectile 3 dans son ensemble lors d'un impact sur une cible 20 avec une incidence α.

Le matériau composite travaillant ainsi pratiquement que sous sollicitation là où il est le plus robuste, il est possible d'optimiser ses caractéristiques (épaisseur, encombrement, masse,...), notamment pour rechercher un gain de masse. Un tel gain de masse obtenu grâce à l'invention peut en particulier être utilisé pour de l'explosif supplémentaire ou plus dense. Ainsi, la performance du projectile militaire de perforation 3 dans son ensemble peut être améliorée en utilisant l'élément de jonction 1 conforme à l'invention.

En plus de sa participation à la tenue mécanique du corps du projectile, le prolongement longitudinal 15, 25 de l'élément de jonction 1 fournit une face de contact 16, 26 de surface importante, qui est suffisante pour permettre un collage entre le corps 4 en matériau composite et l'élément de jonction 1 (en métal, de préférence en acier). En utilisant un collage pour la solidarisation de ces pièces, il n'est pas nécessaire de réaliser un perçage au niveau du matériau composite (comme par exemple pour une fixation à vis) qui pourraient favoriser une rupture lors d'un impact sur une cible 20. Les fibres composant le matériau composite (et assurant l'essentiel de la tenue mécanique du matériau composite) ne sont donc pas endommagées ou coupées. Les propriétés mécaniques du matériau composite ne sont donc pas détériorées par la fixation. En outre, la colle utilisée peut être choisie en fonction des conditions environnementales d'emploi du projectile 3, ce qui permet d'améliorer la fixation.

Dans un premier mode de réalisation (représenté sur les figures 1 à 5), ledit prolongement longitudinal 15 vers l'arrière, présente un diamètre interne adapté (c'est-à-dire très légèrement supérieur) au diamètre externe du corps cylindrique 4 de manière à pouvoir recevoir la partie avant de ce dernier, tout en venant latéralement au contact (via la face de contact 16) d'une face 17 radialement externe de ce dernier, comme représenté sur la figure 2 qui montre de façon agrandie une partie P1 de la figure 1. Dans ce mode de réalisation, le prolongement longitudinal 1 5 de l'élément de jonction 1 entoure donc dans la partie avant 5 du corps cylindrique 4 et est collé par sa face 16 radialement interne sur la face 17 radialement externe de ce dernier. Cette face 16 peut être longitudinale (figures 1 à 3 et 5) ou légèrement conique (figure 4).

Dans une variante de réalisation particulière, ladite face de contact 16 dudit prolongement longitudinal 15, destinée à venir au contact du corps cylindrique 4, est pourvue d'au moins une rigole 21 formant un logement, de préférence de forme annulaire, qui est susceptible de recevoir de la colle. Cette rigole 21 représentée notamment sur les figures 1 et 2 est dimensionnée de manière à pouvoir recevoir une quantité suffisante de colle pour engendrer une fixation appropriée.

Dans ce premier mode de réalisation, ladite butée 13 présente au moins une surface de contact 13A, 13B, et de préférence une pluralité de surfaces de contact qui se succèdent dans la direction radiale (directement ou via la face 16). Dans le cadre de l'invention, une telle surface de contact peut :
- soit être située dans un plan qui est radial par rapport audit axe longitudinal 10, comme pour les surfaces de contact 13A représentées sur la figure 4 ;
- soit présenter une forme conique qui, vers l'arrière, s'étend vers l'extérieur, comme pour les surfaces de contact 13B représentées sur la figure 5.

Dans le cadre de la présente invention, toute combinaison possible de ces différentes surfaces de contact 13A, 13B, et 16 est envisageable. Ceci permet de réaliser un contact avantageux entre la butée 1 3 et la face avant 14 du corps cylindrique 4, notamment pour transmettre efficacement audit corps cylindrique 4 les forces générant la compression axiale. Ainsi, de préférence, lorsque l'on se déplace sur l'axe du projectile 3, dans le sens des pressions croissantes à l'impact, c'est-à-dire de l'arrière vers l'avant, l'introduction des parois successives est réalisée progressivement à l'aide de parties coniques.

Par ailleurs, dans un second mode de réalisation (représenté sur les figures 6 à 8), le prolongement longitudinal 25 vers l'arrière de l'élément de jonction 1 présente un diamètre externe adapté (c'est-à-dire très légèrement inférieur) au diamètre interne du corps cylindrique 4 de manière à pouvoir être inséré dans ce dernier, tout en venant latéralement au contact (via une face de contact externe 26) d'une face 27 radialement interne de ce dernier, comme représenté sur la figure 7 qui montre de façon agrandie une partie P2 de la figure 6. Dans ce second mode de réalisation, le prolongement longitudinal 25 de l'élément de jonction 1 pénètre donc dans la partie avant 5 du corps cylindrique 4 et est collé par sa face radialement externe 26 sur la face radialement interne 27 de ce dernier.

De préférence, dans ce second mode de réalisation, le prolongement longitudinal 25 comporte, de plus, une lèvre annulaire 22 reliée au bord externe de la butée 23 et agencée de manière à pouvoir venir latéralement au contact d'une face radialement externe 28 du côté avant 5 du corps cylindrique 4. Cette lèvre annulaire 22 présente une longueur qui est du même ordre de grandeur que l'épaisseur du corps 4 composite. Cette lèvre annulaire 22 permet ainsi de retenir le matériau composite lors d'un impact et d'empêcher un délaminage à son extrémité 5, en raison d'un écrasement contre une structure plus rigide (l'acier du nez).

Comme représenté par exemple sur la figure 7, la lèvre 22 est agencée longitudinalement de façon opposée audit prolongement longitudinal 25 de manière à former avec ladite butée 23 et ledit prolongement 25 un logement 29 pour la partie avant 5 du corps 4 en matériau composite, permettant un triple contact entre l'élément de jonction 1 et ladite partie avant 5.

En outre, notamment pour améliorer le montage, ladite lèvre 22 présente une forme en biseau s'effilant vers l'arrière, comme représenté en particulier sur la figure 7.

Par ailleurs, dans une première variante de réalisation (appliquée à l'un quelconque des premier et second modes de réalisation précités, et non représentée), ledit élément de jonction 1 représente un élément indépendant qui est utilisé comme élément intermédiaire de jonction entre un nez métallique 2 et un corps cylindrique 4 d'un projectile 3. Pour ce faire, ledit élément de jonction 1 comporte, au niveau de sa partie avant, des moyens de liaison usuels permettant de le relier, par exemple par vissage, à un nez métallique d'un projectile militaire de perforation. Une telle liaison métal/métal est aisée à réaliser et présente une bonne tenue mécanique. L'élément de jonction conforme à cette première variante de réalisation présente, notamment, l'avantage de pouvoir être fabriqué facilement.

En outre, dans une seconde variante de réalisation (appliquée également à l'un quelconque des premier et second modes de réalisation précités), ledit élément de jonction 1 correspond à la partie arrière d'un nez métallique 2 d'un projectile militaire de perforation 3, comme montré sur les figures (même si le nez 2 est uniquement représenté partiellement). Dans ce mode de réalisation, l'élément de jonction 1 est donc une partie intégrante du nez métallique 2 qui est destiné à être monté directement sur le corps cylindrique 4 du projectile 3. Par cette intégration, aucun moyen de liaison n'est donc nécessaire entre le nez 2 et l'élément de jonction 1.

L'élément de jonction 1 conforme à l'invention, qui contribue donc au maintien du matériau composite et qui joue un rôle prépondérant dans la tenue mécanique au choc de l'ensemble du projectile 3, présente également les avantages suivants :
- il peut être réalisé de façon simple ;
- il est adapté à tout type de matériau composite ; et
- il permet une utilisation optimisée dudit matériau composite (en travaillant essentiellement en tenue axiale) et rend plus simple la fabrication du corps cylindrique 4. En effet, la partie du projectile 3 en matériau composite peut par exemple être réalisée sous forme d'un cylindre ou tube (ou d'une autre forme géométrique simple), au lieu d'une géométrie plus complexe.

Dans un mode de réalisation particulier, ledit matériau composite du corps cylindrique 4 comprend des tissages de fibres non équilibrés, c'est-à-dire avec une proportion de fibres axiales différente (et supérieure) à la proportion de fibres radiales. Ceci permet notamment d'augmenter la résistance du corps cylindrique 4 à une compression axiale, qui représente la contrainte la plus importante que doit supporter ce dernier, comme indiqué ci-dessus.

En outre, dans un mode de réalisation particulier, les parois, métalliques et composites, radialement successives dudit projectile 3 au niveau de la jonction, sont telles que leurs rigidités à la pression sont croissantes, radialement vers l'extérieur depuis l'axe 11, de sorte que chacune d'elles est plaquée latéralement contre celle qui lui est extérieure.

Dans la description précédente, qui est relative à la mise en oeuvre préférée de l'invention, l'élément de jonction 1 est destiné à relier un nez métallique 2 à un corps 4 en matériau composite sur un projectile. Toutefois, dans le cadre de la présente invention, l'élément de jonction peut également être utilisé pour relier un autre élément, notamment des moyens de fermeture arrière tels que les moyens 8 précités, au corps en matériau composite. Bien entendu les efforts sont moins importants à l'arrière qu'à l'avant du projectile 3.

## Revendications

1. Projectile militaire de perforation pourvu au moins d'un corps (4) et d'un nez métallique (2) qui est agencé à l'avant dudit corps (4), ainsi que d'un élément de jonction (1) qui est agencé de manière à relier ledit nez métallique dudit projectile militaire de perforation (3) audit corps (4) ledit élément de jonction (1) présentant un axe longitudinal (10), la partie (12) dudit élément de jonction (1), destinée à être reliée audit corps (4), comportant au moins :
- une butée (13, 23) de forme annulaire, centrée par rapport à l'axe longitudinal (10), qui est destinée à venir au contact d'un bord (14, 24) dudit corps (4) ; et
- un prolongement longitudinal (15, 25), qui est défini à partir de ladite butée (13, 23), qui comprend une face de contact (16, 26), et qui présente une forme et un diamètre adaptés audit corps (4) de manière à pouvoir venir, avec sa face de contact (16, 26), latéralement au contact d'une surface périphérique (17, 27) de ce dernier,
**caractérisé en ce que** ledit corps (4) est en matériau composite et **en ce que** les parois radialement successives dudit projectile (3) au niveau de la jonction, sont telles que leurs rigidités à la pression sont croissantes, radialement vers l'extérieur.

2. Projectile selon la revendication 1,
**caractérisé en ce que** ledit prolongement longitudinal (15) présente un diamètre adapté audit corps (4) de manière à pouvoir venir latéralement au contact d'une face radialement externe (17) de ce dernier.

3. Projectile selon la revendication 2,
**caractérisé en ce que** la face de contact (16) dudit prolongement longitudinal (15), destinée à venir au contact du corps (4), est pourvue d'au moins une rigole (21) formant un logement, susceptible de recevoir de la colle.

4. Projectile selon l'une des revendications 2 et 3,
**caractérisé en ce que** ladite butée (13) présente au moins une surface de contact (13A, 13B) dans une direction générale radiale.

5. Projectile selon la revendication 4,
**caractérisé en ce que** ladite butée (13) présente une pluralité de surfaces de contact (13A, 13B) qui se succèdent dans la direction radiale.

6. Projectile selon l'une des revendications 4 et 5,
**caractérisé en ce qu'**au moins une surface de contact (13A) est située dans un plan qui est radial par rapport audit axe longitudinal (10).

7. Projectile selon l'une des revendications 4 à 6,
**caractérisé en ce qu'**au moins une surface de contact (13B) présente une forme conique qui, vers l'arrière, s'étend vers l'extérieur.

8. Projectile selon la revendication 1,
**caractérisé en ce que** ledit prolongement longitudinal (25) présente un diamètre adapté audit corps (4) de manière à pouvoir venir latéralement au contact d'une face radialement interne (27) de ce dernier.

9. Projectile selon la revendication 8,
**caractérisé en ce qu'**il comporte, de plus, une lèvre annulaire (22) reliée au bord externe de la butée (23) et agencée longitudinalement de façon opposée audit prolongement longitudinal (25) de manière à pouvoir venir latéralement au contact d'une face (28) radialement externe dudit corps (4).

10. Projectile selon l'une quelconque des revendications précédentes,
**caractérisé en ce que** ledit élément de jonction (1) est agencé de manière à relier le nez métallique (2) au corps (4) en matériau composite.

11. Projectile selon la revendication 10,
**caractérisé en ce que** ledit élément de jonction comporte au niveau de sa partie avant des moyens de liaison permettant de le relier au nez métallique.

12. Projectile selon la revendication 10,
**caractérisé en ce que** la partie arrière du nez métallique (2) comprend ledit élément de jonction (1).

## Patentansprüche

1. Militärisches Perforationsprojektil, das mindestens mit einem Körper (4) und einer metallischen Nase (2), die vorne am Körper (4) angeordnet ist, sowie mit einem Verbindungselement (1) versehen ist, das derart angeordnet ist, dass es die metallische Nase des militärischen Perforationsprojektils (3) mit dem Körper (4) verbindet, wobei das Verbindungselement (1) eine Längsachse (10) aufweist, wobei der Teil (12) des Verbindungselements (1), der dazu bestimmt ist, mit dem Körper (4) verbunden zu werden, mindestens umfasst:
- einen ringförmigen Anschlag (13, 23), der in Bezug zur Längsachse (10) zentriert und dazu bestimmt ist, mit einem Rand (14, 24) des Körpers (4) in Kontakt zu kommen; und
- eine Längsverlängerung (15, 25), die vom Anschlag (13, 23) aus definiert ist und eine Kontaktfläche (16, 26) umfasst, und die eine Form und einen Durchmesser aufweist, die an den Körper (4) angepasst sind, damit sie mit ihrer Kontaktfläche (16, 26) seitlich mit einer Umfangsfläche (17, 27) dieses letztgenannten in Kontakt kommt,
**dadurch gekennzeichnet, dass** der Körper (4) aus einem Verbundwerkstoff ist, und dass die radial aufeinanderfolgenden Wände des Projektils (3) im Bereich der Verbindung derart sind, dass ihre jeweilige Drucksteifigkeit radial nach außen ansteigend ist.

2. Projektil nach Anspruch 1,
**dadurch gekennzeichnet, dass** die Längsverlängerung (15) einen an den Körper (4) angepassten Durchmesser aufweist, um seitlich mit einer radial äußeren Fläche (17) dieses letztgenannten in Kontakt zu kommen.

3. Projektil nach Anspruch 2,
**dadurch gekennzeichnet, dass** die Kontaktfläche (16) der Längsverlängerung (15), die dazu bestimmt ist, mit dem Körper (4) in Kontakt zu kommen, mit mindestens einer Rinne (21) versehen ist, die eine Lagerung bildet, die Klebstoff aufnehmen kann.

4. Projektil nach einem der Ansprüche 2 und 3,
**dadurch gekennzeichnet, dass** der Anschlag (13) mindestens eine Kontaktfläche (13A, 13B) in eine allgemeine radiale Richtung aufweist.

5. Projektil nach Anspruch 4,
**dadurch gekennzeichnet, dass** der Anschlag (13) eine Vielzahl von Kontaktflächen (13A, 13B) aufweist, die in Radialrichtung aufeinander folgen.

6. Projektil nach einem der Ansprüche 4 und 5,
**dadurch gekennzeichnet, dass** mindestens eine Kontaktfläche (13A) in einer Ebene angeordnet ist, die zur Längsachse (10) radial ist.

7. Projektil nach einem der Ansprüche 4 bis 6,
**dadurch gekennzeichnet, dass** mindestens eine Kontaktfläche (13B) eine konische Form aufweist, die sich nach hinten nach außen erstreckt.

8. Projektil nach Anspruch 1,
**dadurch gekennzeichnet, dass** die Längsverlängerung (25) einen an den Körper (4) angepassten Durchmesser aufweist, um seitlich mit einer radial inneren Fläche (27) dieses letztgenannten in Kontakt kommen zu können.

9. Projektil nach Anspruch 8, **dadurch gekennzeichnet, dass** es ferner eine ringförmige Lippe (22) umfasst, die mit dem äußeren Rand des Anschlags (23) verbunden und längs gegenüber der Längsverlängerung (25) angeordnet ist, um seitlich mit einer radial äußeren Fläche (28) des Körpers (4) in Kontakt kommen zu können.

10. Projektil nach einem der vorhergehenden Ansprüche,
**dadurch gekennzeichnet, dass** das Verbindungselement (1) derart angeordnet ist, dass es die metallische Nase (2) mit dem Körper (4) aus Verbundwerkstoff verbindet.

11. Projektil nach Anspruch 10,
**dadurch gekennzeichnet, dass** das Verbindungselement im Bereich seines vorderen Teils Verbindungsmittel umfasst, die es ermöglichen, es mit der metallischen Nase zu verbinden.

12. Projektil nach Anspruch 10,
**dadurch gekennzeichnet, dass** der hintere Teil der metallischen Nase (2) das Verbindungselement (1) umfasst.

## Claims

1. Penetrating military projectile provided at least with a body (4) and a metal nose (2) arranged at the front of said body (4), and a connecting element (1) which is arranged so as to attach said metal nose of said penetrating military projectile (3) to said body (4), said connecting element (1) having a longitudinal axis (10), the portion (12) of said connecting element (1) intended to be attached to said body (4) comprising at least:
- an annular stop (13, 23) which is centred relative to the longitudinal axis (10) and is intended to come into contact with an edge (14, 24) of said body (4); and
- a longitudinal extension (15, 25) which is defined from said stop (13, 23), comprises a contact face (16, 26) and has a shape and a diameter which are adapted to said body (4), such that the contact face (16, 26) of said extension comes laterally into contact with a peripheral surface (17, 27) of said body, **characterised in that** said body (4) is made of a composite material and **in that** the radially successive walls of said projectile (3) in the region of the connection are such that the rigidity thereof under pressure increases radially outwards.

2. Projectile according to claim 1, **characterised in that** said longitudinal extension (15) has a diameter which is adapted to said body (4) so as to be able to come laterally into contact with a radially outer face (17) of said body.

3. Projectile according to claim 2, **characterised in that** the contact face (16) of said longitudinal extension (15), which face is intended to come into contact with the body (4), is provided with at least one channel (21) forming a housing capable of receiving the adhesive.

4. Projectile according to either claim 2 or claim 3, **characterised in that** said stop (13) comprises at least one contact surface (13A, 13B) in a general radial direction.

5. Projectile according to claim 4, **characterised in that** said stop (13) comprises a plurality of contact surfaces (13A, 13B) which succeed one another in the radial direction.

6. Projectile according to either claim 4 or claim 5, **characterised in that** at least one contact surface (13A) is located in a plane which is radial with respect to said longitudinal axis (10).

7. Projectile according to any of claims 4 to 6, **characterised in that** at least one contact surface (13B) is of a conical shape which extends outwards towards the rear.

8. Projectile according to claim 1, **characterised in that** said longitudinal extension (25) has a diameter which is adapted to said body (4) so as to be able to come laterally into contact with a radially inner face (27) of said body.

9. Projectile according to claim 8, **characterised in that** it further comprises an annular lip (22) which is attached to the outer edge of the stop (23) and is longitudinally arranged opposite said longitudinal extension (25) so as to be able to come laterally into contact with a radially external face (28) of said body (4).

10. Projectile according to any of the preceding claims, **characterised in that** said connecting element (1) is arranged so as to attach the metal nose (2) to the body (4) made of a composite material.

11. Projectile according to claim 10, **characterised in that** said connecting element comprises, in the region of its front portion, connecting means which allow it to be attached to the metal nose.

12. Projectile according to claim 10, **characterised in that** the rear portion of the metal nose (2) comprises said connecting element (1).
